# FASCICULE DE BREVET EUROPEEN

(11) **EP 1 226 630 B1**
(45) Date de publication et mention de la délivrance du brevet: **07.05.2003**
(21) Numéro de dépôt: 00971515.2
(22) Date de dépôt: 26.10.2000
(51) Int. Cl.: H01R 13/639

(54) **CONNECTEUR ELECTRIQUE A VERROUILLAGE DE CONNEXION PAR CADENAS**
ELEKTRISCHER VERBINDER MIT BÜGELSCHLOSS
ELECTRIC CONNECTOR WITH PADLOCK CONNECTION LOCKING

(30) Priorité: 29.10.1999 FR 9913560
(43) Date de publication de la demande: 31.07.2002
(73) Titulaire: Carrier Kheops Bac, 72100 Le Mans (FR)
(72) Inventeur: ESSEUL, Jean, F-72230 Arnage (FR); LEMOINE, Gaetan, F-72000 Le mans (FR); CADORET, Yves, F-72000 Le Mans (FR)
(74) Mandataire: Jolly, Jean-Pierre
(86) Numéro de dépôt international: FR0002985
(87) Numéro de publication internationale: WO01031750

(56) Documents cités:
- DE-C- 4 210 183
- GB-A- 2 259 196
- US-A- 4 302 066
- US-A- 4 550 966
- US-A- 5 273 445

## Description

L'invention concerne un connecteur électrique dont le verrouillage de connexion est réalisé par cadenas.

On connaît des connecteurs électriques dont le verrouillage de la connexion est assuré au moyen d'un crochet d'un élément de connecteur engagé en prise dans l'autre élément et, que l'on peut verrouiller éventuellement au moyen d'un cadenas ou d'une serrure à clef.

On connaît en particulier par US 4.550.966 un connecteur électrique selon le préambule de la revendication 1 dont la fiche est verrouillée relativement à l'embase au moyen. d'un cadenas dont la tige est en prise à une oreille de l'embase et bloquée sur une ondulation de bord annulaire externe de la fiche.

On connaît, de plus par US 4.302.066 un connecteur électrique selon le préambule de la revendication 7 dont la fiche est verrouillée à l'embase au moyen d'une tige en U engagée de chaque côté de l'embase.

Néanmoins, un tel agencement de verrouillage du connecteur est peu commode et ne présente pas une sécurité maximale.

L'invention vise à remédier à ces inconvénients et propose un connecteur électrique conforme aux revendications 1 et 7.

Bien que le dit évidement ou la gorge de la fiche puisse être formé sur une portion de son corps, il est commode de prévoir pour un connecteur à formation cylindrique de section circulaire, une gorge annulaire s'étendant sur la périphérie circulaire du corps de la fiche.

Il résulte de cette disposition que la position connectée du connecteur selon l'invention est verrouillée de façon sûre après que le cadenas soit fermé à clef. La liaison entre l'embase et la fiche est obtenue directement par la tige de cadenas.

Réciproquement, l'enfilage de la tige de cadenas dans le socle de l'embase, verrouillée à clef dans la tête de cadenas empêche également de façon sûre la mise en service du connecteur.

L'invention est illustrée ci-après à l'aide d'un exemple de réalisation décrit à titre non limitatif en référence aux dessins annexés, sur lesquels :
- la figure 1 est une vue en perspective d'un connecteur selon l'invention en position déconnectée ;
- la figure 2 est une vue en coupe longitudinale du connecteur selon l'invention en position déconnectée ;
- la figure 3 est une vue analogue à la figure 1 du connecteur en position connectée ; et
- la figure 4 est une vue analogue à la figure 2 du connecteur en position connectée.

Le connecteur représenté, équipé du dispositif de verrouillage de la connexion selon l'invention, est d'un type classique comprenant une embase 1 et une fiche mobile complémentaire 3. Il est de conformation cylindrique et de section circulaire.

La fiche 3 comporte des broches de contact 5 disposées en partie médiane avant de son corps externe 7 et parallèles à l'axe du connecteur.

L'embase 1 est complémentaire de la fiche et comprend des alvéoles 9 de réception des broches 5 de la fiche, disposés légèrement en retrait par rapport à sa face d'ouverture avant 11, et un corps externe 13 de diamètre légèrement supérieur à celui de la fiche 3.

L'embase 1 comporte en outre un socle latéral cylindrique 15 disposé proche de l'ouverture 11 et parallèle au plan de l'ouverture. Ce socle 15 est donc perpendiculaire à l'axe du connecteur. Il comporte un alésage interne 17 formé dans l'axe du socle et dont le diamètre est égal, à faible jeu près, à celui de la tige 19 (cylindrique) d'un cadenas à tête 21 destiné au verrouillage de la connexion. Cet alésage 17 est ouvert en 23 sur la face intérieure de la partie d'ouverture de l'embase laissant apparaître la tige 19 de cadenas (figure 2), en saillie de la face interne de l'embase, sensiblement de la moitié de son diamètre.

Naturellement, ce socle 15 peut être une pièce rapportée fixée sur le corps de l'embase ou être formé par moulage en une seule pièce avec celui-ci comme dans le connecteur représenté.

La fiche 3 comporte une gorge annulaire 25 formée sensiblement en partie médiane de son corps 7, perpendiculaire à son axe (axe du connecteur) et dont la profondeur correspond, à faible jeu près, au dépassement de la tige 19 de cadenas à l'intérieur de l'embase. Le positionnement de cette gorge 25 sur le corps de la fiche est déterminé pour qu'en position enfichée de la fiche dans l'embase, elle corresponde à la position précise de connexion du connecteur et qu'elle vienne au droit de l'alésage. A cette position, pour verrouiller la connexion, il suffit d'engager la tige de prise 19 du cadenas dans le socle 15, puis dans la gorge 25 de la fiche, jusqu'à la verrouiller dans la tête de cadenas.

A ce moment, la connexion est parfaitement verrouillée. La liaison est rigide faisant intervenir la tige du cadenas directement en blocage de la fiche relativement à l'embase et non extérieurement à un crochet de verrouillage comme dans l'état de la technique mentionné.

La déconnexion est obtenue en ouvrant le cadenas et en ôtant la tige de prise du cadenas du socle pour libérer la liaison entre l'embase et la fiche.

Il est à noter à titre de variante que le cadenas pourrait être engagé par sa tige de chaque côté de l'embase, les parties de tige en U venant dans des encoches latérales du corps de l'embase et prenant place dans une gorge de la fiche, formée à une position adéquate sur le corps de la fiche pour correspondre à la position de connexion, le socle pouvant être éliminé.

Enfin, la forme du connecteur peut être variable et n'est pas limitée à la forme cylindrique à section circulaire telle que représentée.

## Revendications

1. Connecteur électrique de type comprenant un élément de contact récepteur ou embase (1), un élément de contact mobile ou fiche (3), laquelle est destinée à être enfichée dans l'embase (1) à la connexion, et un cadenas destiné à verrouiller la connexion, l'embase (1) comportant un socle externe latéral (15), proche de son ouverture d'enfichage et formant palier de coulissement de la tige (19) du cadenas enfilable dans ledit socle (15), **caractérisé en ce que** le socle est ouvert sur la face interne de la partie d'ouverture (11) de l'embase pour permettre à ladite tige (19) de cadenas de venir en prise dans un évidement ou gorge complémentaire (25), formé latéralement sur le corps (7) de la fiche à une position adéquate pour correspondre à la connexion.

2. Connecteur électrique selon la revendication 1, **caractérisé en ce que** dans le dit socle (15) la tige (19) de cadenas s'engage en prise dans ledit évidement ou gorge (25) en position de connexion, sensiblement sur la moitié de son diamètre.

3. Connecteur électrique selon l'une des revendications précédentes, **caractérisé en ce que** le socle (15) est formé en une seule pièce avec le corps (13) de l'embase.

4. Connecteur électrique selon l'une des revendications 1-2, **caractérisé en ce que** le socle (15) est une pièce rapportée fixée sur le corps (13) de l'embase.

5. Connecteur électrique selon l'une des revendications précédentes, **caractérisé en ce qu'**il est de conformation cylindrique de section circulaire et ledit évidement ou gorge (25) de la fiche est annulaire.

6. Connecteur électrique selon l'une des revendications précédentes, **caractérisé en ce que** ledit socle (15) est cylindrique et s'étend perpendiculairement à l'axe du corps (13) de l'embase, étant pourvu d'un alésage coaxial (17) de diamètre, à faible jeu près, égal à celui de la tige (19) de prise de cadenas.

7. Connecteur électrique de type comprenant un élément de contact récepteur ou embase (1), un élément de contact mobile ou fiche (3), destinée à être enfichée dans l'embase à la connexion, et un cadenas destiné à verrouiller la connexion, **caractérisé en ce que** la connexion est verrouillée au moyen du cadenas engagé par sa tige de chaque côté de l'embase, les parties de tige en U du cadenas vont dans des encoches latérales du corps de l'embase et prennent place dans une gorge de la fiche, formée à une position adéquate sur le corps de la fiche pour correspondre à la position de connexion.

## Patentansprüche

1. Elektrischer Verbinder mit einem Kontaktaufnahmeelement oder Basisteil (1), einem beweglichen Kontaktelement oder Stecker (3), der dazu bestimmt ist, in das Basisteil (1) zur Verbindung eingesteckt zu werden und einem Vorhängeschloß, das dazu bestimmt ist, die Verbindung zu verriegeln, wobei das Basisteil (1) einen äußeren, seitlichen Sockel (15) aufweist, der nahe der Einstecköffnung angeordnet ist und ein Gleitlager für die Stange (19) des Vorhängeschlosses schafft, die in den Sockel (15) einsetzbar ist, **dadurch gekennzeichnet, daß** der Sockel auf der Innenseite der Einstecköffnung (11) des Basisteiles offen ist, um die Möglichkeit zu schaffen, daß die Stange (19) des Vorhängeschlosses in Kontakt mit einer komplementären Ausnehmung oder Auskehlung (25) zu kommen, die seitlich an dem Körper (7) des Steckers in einem solchen Bereich angeordnet ist, der der hergestellten Verbindung entspricht.

2. Elektrischer Verbinder nach Anspruch 1, **dadurch gekennzeichnet, daß** die Stange (19) des Vorhängeschlosses im Sockel (15) in die Ausnehmung oder Auskehlung (25) in der Verbindungsstellung eingreift, und zwar im wesentlichen mit der Hälfte des Durchmessers.

3. Elektrischer Verbinder nach einem der vorhergehenden Ansprüche, **dadurch gekennzeichnet, daß** der Sockel (15) einteilig mit dem Körper (13) des Basisteiles ausgebildet ist.

4. Elektrischer Verbinder nach einem der Ansprüche 1 bis 2, **dadurch gekennzeichnet, daß** der Sockel (15) ein an dem Körper (13) des Basisteiles fest angeordnetes Teil ist.

5. Elektrischer Verbinder nach einem der vorhergehenden Ansprüche, **dadurch gekennzeichnet, daß** er im wesentlichen zylindrisch ausgebildet ist mit kreisförmigem Querschnitt und die Ausnehmung oder Auskehlung (25) des Steckers ringförmig ist.

6. Elektrischer Verbinder nach einem der vorhergehenden Ansprüche, **dadurch gekennzeichnet, daß** der Sockel (15) zylindrisch ausgebildet ist und sich senkrecht zur Achse des Körpers (13) des Basisteiles erstreckt und mit einer koaxialen Bohrung (17) versehen ist mit einem Durchmesser mit kleinem Spiel gleich dem der Riegelstange (19 des Vorhängeschlosses.

7. Elektrischer Verbinder mit einem Kontaktaufnahmeelement oder Basisteil (1) und einem beweglichen Kontaktelement oder Stecker (3), der dazu bestimmt ist, in das Basisteil zur Verbindung eingesetzt zu werden und einem Vorhängeschloß, das dazu bestimmt ist, die Verbindung zu verriegeln, **dadurch gekennzeichnet, daß** die Verbindung mittels des Vorhängeschlosses verriegelt wird, das mit seiner Riegelstange auf jeder Seite des Basisteiles eingreift, wobei die Teile der U-förmigen Riegelstange des Vorhängeschlosses in seitliche Ausnehmungen des Körpers des Basisteiles gelangen und in eine Auskehlung des Steckers eingreifen, die in einem Bereich des Körpers des Steckers ausgebildet sind, der der Verbindungsstellung entspricht.

## Claims

1. An electrical connector of the type comprising a receiving contact element or socket (1), a mobile contact element or plug (3), which is designed to be plugged into the socket (1) upon connection, and a padlock designed to lock the connection, the socket (1) comprising, in the vicinity of its plug-in orifice, a lateral external hasp (15) forming a sliding bearing for the shackle (19) of the padlock, which may be threaded into said hasp (15), **characterised in that** the hasp is open at the inner face of the orifice portion (11) of the socket to allow said padlock shackle (19) to engage in a complementary recess or groove (25) formed on the side of the body (7) of the plug in a position suitable for matching up on connection.

2. An electrical connector according to claim 1, **characterised in that**, in said hasp (15), the padlock shackle (19) engages in said recess or groove (25) substantially over half of its diameter in the connection position.

3. An electrical connector according to one of the preceding claims, **characterised in that** the hasp (15) is formed in one piece with the body (13) of the socket.

4. An electrical connector according to one of claims 1 to 2, **characterised in that** the hasp (15) is an attached piece fixed to the body (13) of the socket.

5. An electrical connector according to one of the preceding claims, **characterised in that** it takes the form of a cylinder of circular section and said recess or groove (25) in the plug is annular.

6. An electrical connector according to one of the preceding claims, **characterised in that** said hasp (15) is cylindrical and extends perpendicularly to the axis of the body (13) of the socket, being provided with a coaxial bore (17) of a diameter equal, apart from slight play, to that of the padlock shackle (19).

7. An electrical connector of the type comprising a receiving contact element or socket (1), a mobile contact element or plug (3), which is designed to be plugged into the socket upon connection, and a padlock designed to lock the connection, **characterised in that** the connection is locked by means of the padlock engaged by its shackle on both sides of the socket, the U-shaped shackle parts of the padlock entering notches in the sides of the body of the socket and being positioned in a groove in the plug, formed at a suitable position on the body of the plug to match in the connection position.
